# FASCICULE DE BREVET EUROPEEN

(11) **EP 2 320 522 B1**
(45) Date de publication et mention de la délivrance du brevet: **14.03.2012**
(21) Numéro de dépôt: 10187135.8
(22) Date de dépôt: 11.10.2010
(51) Int. Cl.: H01Q 21/22

(54) **Architecture d'antenne mettant en jeu une synthèse de faisceaux avec des échantillonneurs à pas variable**
Antennenarchitektur, die eine Synthese von Strahlen mit verstellbaren Abtastern nutzt
Antenna architecture implementing a synthesis of beams with samplers at variable pitch

(30) Priorité: 20.10.2009 FR 0905031
(43) Date de publication de la demande: 11.05.2011
(73) Titulaire: THALES, 92200 Neuilly-sur-Seine (FR)
(72) Inventeur: Raguenet, Gérard, 31600 Eaunes (FR)
(74) Mandataire: Esselin, Sophie

(56) Documents cités:
- EP-A1- 0 964 268
- FR-A1- 2 588 422

## Description

La présente invention concerne un dispositif d'antenne générant un ou plusieurs faisceaux et destinée à être embarquée sur un satellite, notamment un satellite de type géostationnaire ou fonctionnant en mode HEO (High Elliptical Orbit).

La conception de l'antenne embarquée selon l'invention s'inscrit dans le contexte d'une problématique générale liée à la tenue de performances en termes de champ de vue, de directivité et de facteur de mérite G/T, où G est le gain de l'antenne et T la température de bruit équivalente élaborée au niveau système, et donc mettant en jeu l'architecture de la charge utile, avec un minimum de sources. L'objectif est d'arriver à un dimensionnement optimisé d'une telle antenne en termes de complexité et de coût, tout en tenant d'objectifs systèmes précis relatifs à la qualité de la liaison envisagée. Ces objectifs systèmes sont paramétrables en fonction de la capacité ou du débit, ou, au niveau du segment bord, par des grandeurs comme le gain G ou le facteur de mérite G/T.

L'évolution actuelle des satellites s'effectue dans le sens de missions générant des spots, c'est-à-dire des faisceaux, de plus en plus fins, propres à augmenter les capacités des segments bord. Plusieurs motifs peuvent expliquer cette évolution.

D'abord, pour des applications télécom, l'utilisateur est de plus en plus mobile et doté d'un terminal portable de petite taille, ce qui nécessite des spots fins afin d'atteindre un niveau de performance satisfaisant.

Ensuite, pour des applications haut-débit, le problème consiste à maximiser le gain, notamment dans les cas où les spots sont fortement dépointés, ce qui induit une directivité de plus en plus forte. Les approches de type mission relais conduisent à des faisceaux fins, fortement dépointés et devant suivre des utilisateurs en orbite basse, tels des satellites d'observation civils ou militaires, des stations orbitales, des drones, voire des avions de reconnaissance ou de cartographie.

Dans ce contexte de cette recherche d'un dimensionnement optimal d'antennes embarquées performantes et aux coûts de développement le plus sécurisés possibles, un axe d'amélioration consiste à réduire le nombre de sources. Pour cela, on s'intéresse à l'échantillonnage d'un réseau focal constitué à partir desdites sources. De cette façon, on entend maintenir un haut niveau de performance tout en diminuant la complexité technique du système.

Afin d'illustrer le problème technique résolu par l'invention, la présente description se fonde sur des exemples de dimensionnement d'antennes embarquées multi-faisceaux. Partant d'une méthode de dimensionnement connue, la description qui suit montre comment la présente invention permet principalement de réduire le nombre de sources nécessaires, tout en conservant des objectifs systèmes conformes aux besoins de la mission.

Des satellites télécom tels que les satellites connus du système INMARSAT IV comprennent 120 sources permettant de générer 220 faisceaux. Ils induisent chacun la mise en oeuvre d'un réseau focal éclairant un réflecteur de 9 mètres de diamètre. Ce réseau focal occupe une surface d'environ 2,5 mètres sur 2,5 mètres pour une épaisseur d'une soixantaine de centimètres. La complexité du système résulte du produit du nombre de sources par le nombre de faisceaux.

D'autres types de missions télécom peuvent induire la mise en oeuvre de 1000 faisceaux : comme on le voit, le nombre de sources est un paramètre dimensionnant de tels systèmes et la réduction de ce nombre revêt une importance primordiale.

Pour des applications haut-débit assurées par des satellites d'observation en orbite basse relayés par des satellites géostationnaires, la problématique de réduction du nombre de sources se pose également.

En effet, la liaison-satellite du satellite géostationnaire vers le satellite en orbite basse présente une contrainte sur la directivité des faisceaux de l'antenne embarquée sur ledit satellite géostationnaire. Ainsi, la fixation d'une contrainte sur la directivité, typiquement 44 dBi et d'une contrainte sur le rapport G/T, G étant le gain de l'antenne et T la température de bruit équivalente, typiquement 17 dB/K, induit, pour une fréquence de fonctionnement donnée, par exemple 8 GHz, un diamètre minimal pour le réflecteur de l'antenne, 2,5 mètres dans le présent exemple. Selon des méthodes connues de l'état de la technique, et en fonction de contraintes liées à la mission, il est ensuite possible de calculer la géométrie d'un cornet adapté à une telle antenne, présentant typiquement dans ce cas un diamètre de 14 centimètres pour une longueur de 45 centimètres, et la taille d'un réseau focal correspondant, configuré pour assurer les performances souhaitées en termes de directivité, à savoir 44 dBi, pour un dépointage pouvant atteindre 9°. Les calculs, avec les données de l'exemple choisi ici, donnent un réseau focal de 1,25 à 1,3 mètre de diamètre. Il reste, pour clore cet exemple d'application numérique, à déterminer le nombre de sources à mettre en oeuvre, qui dépend du pas des sources, la taille du réseau focal étant connu.

Dans l'état de la technique, l'échantillonnage des sources se fait à pas constant.

Il faut noter que le pas des sources est choisi proportionnel à la longueur d'onde de fonctionnement de l'antenne. En appliquant les méthodes connues de dimensionnement, on trouve un optimum pour un pas d'échantillonnage d'environ 1 à 1,2 fois la longueur d'onde de fonctionnement, ce qui donne, avec déjà 217 sources, un diamètre maximum du réseau focal de 800 millimètres, ce qui est très loin des 1,25 à 1,3 mètre requis. Cela implique d'ajouter des couronnes de part et d'autre des sources afin de créer un réseau focal d'environ 1,3 mètre de diamètre.

Le dépointage requis se trouvant à +/-9°environ, il est nécessaire d'accroître le nombre de couronnes et de faire évoluer ce premier résultat de dimensionnement vers un plus grand nombre de sources. Le calcul optimal, donnant un pas des sources de 1,2 fois la longueur d'onde de fonctionnement, et permettant de tenir les performances invoquées, permet de calculer un nombre de sources proche de 630.

Un but de l'invention est de simplifier la conception et surtout le dimensionnement des antennes embarquées mono ou multi-faisceaux, et notamment de diminuer le nombre de sources à mettre en oeuvre, à performances égales ou supérieures.

La démarche innovante s'appuie sur trois éléments : une remarque d'ordre système, un principe de flexibilité au niveau des sources échantillonneuses et un savoir-faire en conception d'antennes pour des applications spatiales.

A cet effet, l'invention a pour objet un système d'antenne embarquée pour satellite, comportant un ensemble de sources, constituant un réseau focal, et espacées d'un pas d'échantillonnage, chaque source de l'ensemble de sources présentant un angle de dépointage, ladite antenne embarquée présentant une directivité, un gain et une température de bruit équivalente, caractérisé en ce que ledit pas d'échantillonnage est :
- variable,
- et configuré de manière à optimiser la directivité de l'antenne en fonction de l'angle de dépointage desdites sources et à maintenir sensiblement constant le rapport du gain sur la température de bruit équivalente, correspondant au facteur de mérite du système.

Selon un mode de mise en oeuvre de l'invention, ladite antenne génère une pluralité de faisceaux.

Avantageusement, l'antenne du système selon l'invention peut comprendre n rangées de sources dont un premier sous-ensemble de p rangées de sources présente un premier pas d'échantillonnage, constant, et un second sous-ensemble de n-p rangées présente un second pas d'échantillonnage, constant et différent dudit premier pas d'échantillonnage, n et p étant des entiers naturels supérieurs ou égaux à 1, et n étant supérieur ou égal à p.

Avantageusement, l'antenne du système selon l'invention peut comprendre n rangées de sources dont un premier sous-ensemble de p rangées de sources présente un premier pas d'échantillonnage, constant, et un second sous-ensemble de n-p rangées présente un second pas d'échantillonnage, variable, n et p étant des entiers naturels supérieurs ou égaux à 1, et n étant supérieur ou égal à p.

Avantageusement, il existe un phénomène de relaxe correspondant à une diminution de la température de bruit due au dépointage du faisceau, caractérisé en ce que celle(s), parmi l'ensemble de sources, qui présentent un angle de dépointage supérieur ou égal à un seuil prédéterminé, constitue(nt) ledit second sous-ensemble de sources, présentant le second pas d'échantillonnage, variable.

Dans un exemple de mise en oeuvre de l'invention, le système selon ;l'invention présente une longueur d'onde de fonctionnement λ, caractérisé en ce que :
- l'ensemble de sources comprend environ 550 sources,
- ledit premier sous-ensemble est constitué des sources, parmi l'ensemble de sources, présentant un angle de dépointage inférieur ou égal à 7°, et présente un pas d'échantillonnage constant égal à 1,4λ,
- ledit deuxième sous-ensemble est constitué des sources, parmi l'ensemble de sources, présentant un angle de dépointage compris entre 7° et 9°, et présente un pas d'échantillonnage variable, évoluant de 1,4λ à 1,6λ,
- ladite antenne présente une directivité sensiblement égale à 44 dBi.

Avantageusement, le système selon l'invention peut présenter des performances de pertes de dépointage selon l'ensemble des directions de ladite antenne inférieures à 1 dB.

Le système selon l'invention peut comporter en outre des couronnes disposées de part d'autre d'au moins une partie des sources.

Avantageusement, le système selon l'invention peut comprendre un réflecteur éclairé par l'ensemble de sources et au moins un cornet associé audit ensemble de sources.

Dans un exemple de mise en oeuvre, le système selon l'invention présente un rapport de la distance focale sur le diamètre du réflecteur supérieur ou égale à 1,6.

Selon l'invention, une méthode pour dimensionner un système d'antenne embarquée conforme à l'invention peut comprendre les étapes suivantes :
- le calcul de la température de bruit équivalente de ladite antenne, en fonction de l'angle de dépointage des sources de l'ensemble de sources, mettant en évidence un phénomène de relaxe ;
- le calcul du besoin en directivité des sources de l'ensemble de sources en fonction de l'angle de dépointage desdites sources, tenant compte du phénomène de relaxe ;
- le calcul du pas d'échantillonnage des sources de sorte à satisfaire le besoin en directivité calculé pour l'ensemble des sources.

La méthode pour dimensionner un système d'antenne embarquée conforme à l'invention peut comporter par ailleurs une étape de calcul du décalage à appliquer au réseau focal relativement au réflecteur, de manière à prendre en compte la dissymétrie des performances de pertes de dépointage selon l'ensemble des directions de ladite antenne.

D'autres caractéristiques et avantages de l'invention apparaîtront à l'aide de la description qui suit faite en regard des dessins annexés qui représentent :
- la figure 1 : un abaque de la température système - intervenant dans l'équation du bilan de liaison - en fonction du dépointage des faisceaux, démontrant un phénomène de relaxe ;
- la figure 2 : un graphique représentant la directivité requise en fonction du dépointage des faisceaux, démontrant une chute du besoin en directivité dès lors que le spot intercepte de l'espace « froid » ;
- la figure 3 : la définition des repères associées aux réflecteur et sources d'une antenne ;
- la figure 4 : un schéma représentant notamment la disposition d'un réseau focal relativement aux sources, dans le repère défini à la figure 3.

La figure 1 montre clairement qu'un phénomène de relaxe se produit pour des angles de dépointage supérieurs à 7°. La figure 1 donne en effet, dans le cadre d'une antenne de réception présentant des caractéristiques et des objectifs de performances tels que décrit dans l'exemple présenté ci-dessus, la température thermodynamique de l'ensemble de réception - comprenant une antenne, un « feeder » et une section de réception - Tsyst, exprimée en dBK, en fonction de l'angle de dépointage, noté Dep, du faisceau rayonné.

On constate immédiatement que la température Tsyst n'est pas constante au cours du dépointage. Habituellement, dans la formulation par l'expression de FRIIS, on considère une température antenne qui est le résultat de la convolution du diagramme de l'antenne avec une carte de température. Le choix qui consiste à fixer une température, par exemple 295 K ou 300 K, n'est vrai que si la totalité du faisceau ne voit que la Terre. A partir du moment où le faisceau se dépointe, la convolution avec une source froide, l'espace intersidéral, va abaisser cette température. Il est donc possible de disposer d'un abaque de la température Tsyst en fonction de l'angle de dépointage du faisceau. Or, le besoin en performance au niveau du bilan de liaison, s'exprime par l'intermédiaire du rapport G/Tsyst, donc si Tsyst diminue, l'exigence est moins forte sur la directivité G. Il y a donc un phénomène de relaxe sur les directivités au cours du dépointage, ainsi que le montre l'abaque de la figure 2.

Sur la figure 1, on remarque que l'on part d'un besoin système à 26 dBK, correspondant à 400 K, pour des angles de dépointage allant de 0° à 7° environ. Ensuite, lorsque le faisceau intercepte du froid, la température système Tsyst décroît de près de 2 dBK.

Le premier principe de l'invention consiste à exploiter ce phénomène de relaxe pour adapter au plus juste l'espacement des sources en vue de diminuer la complexité globale du système.

La figure 2 illustre ce principe. En effet, la figure 2 présente la directivité requise en fonction du dépointage des faisceaux.

Ainsi, la prise en compte du phénomène de relaxe décrit ci-dessus amène au second point de l'invention, qui consiste à échantillonner au plus juste, avec des sources adaptées, de façon à tenir les objectifs de directivité minimum requise pour fonctionner au niveau système à iso G/T. Cette condition traduit un bilan de liaison constant tout au long du dépointage et permet de ne pas sur-dimensionner inutilement le système tel que cela se produit lorsqu'on travaille à iso gain. La condition iso G/T issue du phénomène de relaxe équivaut à offrir la même capacité système aux utilisateurs quelque soit leur localisation et ouvre ainsi les perspectives de simplification du segment bord associée.

En d'autres termes, on va adapter le pas d'échantillonnage des sources, au plus juste, en fonction du besoin en directivité, et donc en fonction du dépointage des faisceaux, comme le montre la figure 2.

Dans le cas présenté ici à titre d'exemple, on constate un besoin en directivité de 44 dBi jusqu'à des angles de dépointage d'environ 7°.

Ensuite, le second principe mis en oeuvre au titre de l'invention consiste à faire évoluer l'espacement des sources, c'est-à-dire le pas d'échantillonnage desdites sources, en exploitant le phénomène de relaxe, et en conservant un niveau de performance constant du point de vue du rapport G/T. L'exigence, comme on l'a vu, se traduit sous la forme d'un besoin en directivité en fonction de l'angle de dépointage, qui bénéficie par conséquent de la relaxe à partir de 7° hors axe.

Par des calculs classiques, dont la synthèse se trouve en figure 2, et toujours dans le cadre de l'application numérique donnée à titre d'exemple dans la présente description, on détermine une géométrie du système telle que :
- le pas d'échantillonnage des sources est de 1,4 λ, λ étant la longueur d'onde de fonctionnement, jusqu'à des angles de dépointage de 7°, permettant de tenir des performances de directivité de 44 dBi ;
- le pas d'échantillonnage des sources est de 1,6 λ, pour les angles de dépointage de 7° à 9°, permettant de tenir des performances de directivité de 42,13 dBi pour le cas extrême de 9°de dépointage hors de l'axe.

Par ailleurs, pour la conception complète d'une antenne, la prise en compte des performances de pertes de dépointage selon l'ensemble des directions de ladite antenne est essentielle. Or, ces performances ne sont pas équilibrées, selon les quatre plans cardinaux, en raison des aberrations de dé focalisation plus fortes selon les différents axes des repères source ou réflecteur.

La figure 3 donne une indication des repères réflecteur et source, typiquement utilisés pour définir des géométries de réflecteur offset. Le réflecteur R d'une antenne est ici représenté en coupe sous la forme d'un arc de parabole de sommet S. Comme cela apparaît sur la figure 3, le réflecteur R est associé au repère constitué des axes X_{R}, Y_{R} et Z_{R}, et de centre le sommet S de la parabole. Le repère source, associé aux sources de l'antenne, est constitué des axes Xₛ, Yₛ et Zₛ, et présente pour centre le foyer F de la parabole correspondant au réflecteur R, comme représenté sur le schéma.

Les repères réflecteur et source étant définis, on constate que le cas le plus pénalisant en termes d'impact sur la réduction de directivité concerne les translations des sources du côté des Yₛ négatifs.

En effet, à titre d'exemple selon cet axe, l'évaluation des performances pour différents cas de dépointage et de pas d'échantillonnage des sources montre qu'un réseau focal RF générant des faisceaux selon une symétrie conique au sol, typiquement un cône Terre FOV à +/-9° environ autour d'un axe focal Z_{F} correspondant au centre Terre, ne sera pas symétrique autour du point focal F, mais désaxé vers les Yₛ positifs dans le repère source, comme cela est présenté sur la figure 4.

Au final, un exemple de dimensionnement d'antenne embarquée multi-faisceaux selon l'invention donne, dans le cas présent, les résultats suivants :
- 25 rangées de sources, soit un nombre de l'ordre de 550 sources de nature différente, distribuées sur un réflecteur éclairé par des cornets haute efficacité, par exemple de 1,4 λ et 1,6 λ.

Un dimensionnement selon l'état de la technique aurait donné, pour un niveau de performances équivalent :
- 27 rangées de sources, soit 631 éléments.

L'invention a pour principal avantage de réduire significativement la complexité d'une antenne embarquée mono ou multi-faisceaux, en réduisant notamment le nombre de sources à mettre en oeuvre, et, par conséquent, l'invention permet de réduire les coûts de développement associés à une telle antenne.

Cette réduction de la complexité générale, correspondant à une diminution de 10 % à 15 % en termes de composants élémentaires à mettre en oeuvre, est obtenue sans pénaliser les performances globales du système, puisque celui-ci est dimensionné à capacité équivalente, cette condition étant traduite en iso G/T au niveau des paramètres du segment bord.

## Revendications

1. Système d'antenne embarquée pour satellite, comportant un ensemble de sources, constituant un réseau focal, et espacées d'un pas d'échantillonnage, chaque source de l'ensemble de sources présentant un angle de dépointage, ladite antenne embarquée présentant une directivité, un gain et une température de bruit équivalente (Tsyst), **caractérisé en ce que** ledit pas d'échantillonnage est :
• variable,
• et configuré de manière à optimiser la directivité de l'antenne en fonction de l'angle de dépointage desdites sources et à maintenir sensiblement constant le rapport du gain sur la température de bruit équivalente (Tsyst), correspondant au facteur de mérite du système.

2. Système d'antenne embarquée selon la revendication 1, **caractérisé en ce que** ladite antenne génère une pluralité de faisceaux.

3. Système d'antenne embarquée selon l'une quelconque des revendications 1 à 2, **caractérisé en ce qu'**il comprend n rangées de sources dont un premier sous-ensemble de p rangées de sources présente un premier pas d'échantillonnage, constant, et un second sous-ensemble de n-p rangées présente un second pas d'échantillonnage, constant et différent dudit premier pas d'échantillonnage, n et p étant des entiers naturels supérieurs ou égaux à 1, et n étant supérieur ou égal à p.

4. Système d'antenne embarquée selon l'une quelconque des revendications 1 à 2, **caractérisé en ce qu'**il comprend n rangées de sources dont un premier sous-ensemble de p rangées de sources présente un premier pas d'échantillonnage, constant, et un second sous-ensemble de n-p rangées présente un second pas d'échantillonnage, variable, n et p étant des entiers naturels supérieurs ou égaux à 1, et n étant supérieur ou égal à p.

5. Système d'antenne embarquée selon la revendication 4, pour lequel il existe un phénomène de relaxe correspondant à une diminution de la température de bruit due au dépointage du faisceau, **caractérisé en ce que** celle(s), parmi l'ensemble de sources, qui présentent un angle de dépointage supérieur ou égal à un seuil prédéterminé, constitue(nt) ledit second sous-ensemble de sources, présentant le second pas d'échantillonnage, variable.

6. Système d'antenne embarquée selon l'une quelconque des revendications 4 à 5, présentant une longueur d'onde de fonctionnement λ, **caractérisé en ce que** :
• l'ensemble de sources comprend environ 550 sources,
• ledit premier sous-ensemble est constitué des sources, parmi l'ensemble de sources, présentant un angle de dépointage inférieur ou égal à 7°, et présente un pas d'échantillonnage constant égal à 1,4λ,
• ledit deuxième sous-ensemble est constitué des sources, parmi l'ensemble de sources, présentant un angle de dépointage compris entre 7° et 9°, et présente un pas d'échantillonnage variable, évoluant de 1,4λ à 1,6λ,
• ladite antenne présente une directivité sensiblement égale à 44 dBi.

7. Système d'antenne embarquée selon la revendication 6, **caractérisé en ce qu'**il présente des performances de pertes de dépointage selon l'ensemble des directions de ladite antenne inférieures à 1 dB.

8. Système d'antenne embarquée selon l'une quelconque des revendications précédentes, **caractérisé en ce qu'**il comporte en outre des couronnes disposées de part d'autre d'au moins une partie des sources.

9. Système d'antenne embarquée selon l'une quelconque des revendications précédentes, **caractérisé en ce qu'**il comprend un réflecteur (R) éclairé par l'ensemble de sources et au moins un cornet associé audit ensemble de sources.

10. Système d'antenne embarquée selon la revendication 9, **caractérisé en ce qu'**il présente un rapport de la distance focale sur le diamètre du réflecteur (R) supérieur ou égale à 1,6.

11. Méthode pour dimensionner un système d'antenne embarquée conforme à l'une quelconque des revendications 1 à 10, **caractérisé en ce qu'**elle comprend les étapes suivantes :
• le calcul de la température de bruit équivalente (Tsyst) de ladite antenne, en fonction de l'angle de dépointage des sources de l'ensemble de sources, mettant en évidence un phénomène de relaxe ;
• le calcul du besoin en directivité des sources de l'ensemble de sources en fonction de l'angle de dépointage desdites sources, tenant compte du phénomène de relaxe ;
• le calcul du pas d'échantillonnage des sources de sorte à satisfaire le besoin en directivité calculé pour l'ensemble des sources.

12. Méthode selon la revendication 11, pour dimensionner un système d'antenne embarquée selon la revendication 9, **caractérisé en ce qu'**elle comporte par ailleurs une étape de calcul du décalage à appliquer au réseau focal relativement au réflecteur, de manière à prendre en compte la dissymétrie des performances de pertes de dépointage selon l'ensemble des directions de ladite antenne.

## Claims

1. An on-board antenna system for satellites, comprising a set of sources constituting a focal array and separated by a sampling pitch, each source of the set of sources having a misalignment angle, said on-board antenna having directivity, gain and equivalent noise temperature (Tsyst), **characterised in that** said sampling pitch is:
• variable,
• and configured so as to optimise the directivity of the antenna as a function of the misalignment angle of said sources and to maintain substantially constant the ratio of the gain and the equivalent noise temperature (Tsyst) that corresponds to the quality factor of the system.

2. The on-board antenna system according to claim 1, **characterised in that** said antenna generates a plurality of beams.

3. The on-board antenna system according to any one of claims 1 to 2, **characterised in that** it comprises n rows of sources, of which a first sub-set of p rows of sources has a first constant sampling pitch and a second sub-set of n-p rows has a second sampling pitch, which pitch is constant and different from said first sampling pitch, n and p being natural integers that are greater than or equal to 1, and n being greater than or equal to p.

4. The on-board antenna system according to any one of claims 1 to 2, **characterised in that** it comprises n rows of sources, of which a first sub-set of p rows of sources has a first constant sampling pitch and a second sub-set of n-p rows has a second variable sampling pitch, n and p being natural integers that are greater than or equal to 1, and n being greater than or equal to p.

5. The on-board antenna system according to claim 4, for which a relaxation phenomenon exists that corresponds to the reduction of the noise temperature due to misalignment of the beam, **characterised in that** those, from among the set of sources, that have a misalignment angle that is greater than or equal to a predetermined threshold, constitute said second sub-set of sources having the second variable sampling pitch.

6. The on-board antenna system according to any one of claims 4 to 5, with an operating wavelength λ, **characterised in that**:
• the set of sources comprises approximately 550 sources,
• said first sub-set is constituted by sources, from among the set of sources, that have a misalignment angle that is less than or equal to 7°, and have a constant sampling pitch that is equal to 1.4λ,
• said second sub-set is constituted by sources, from among the set of sources, that have a misalignment angle of between 7° and 9°, and have a variable sampling pitch, progressing from 1.4λ to 1.6λ,
• said antenna having directivity that is essentially equal to 44dBi.

7. The on-board antenna system according to claim 6, **characterised in that** it has misalignment loss performances according to the set of directions of said antenna of less than 1 dB.

8. The on-board antenna system according to any one of the preceding claims, **characterised in that** it further comprises rings disposed either side of at least one part of the sources.

9. The on-board antenna system according to any one of the preceding claims, **characterised in that** it comprises a reflector (R) that is illuminated by the set of sources and at least one horn associated with said set of sources.

10. The on-board antenna system according to claim 9, **characterised in that** it has a ratio of the focal distance and the diameter of the reflector (R) that is greater than or equal to 1.6.

11. A method for dimensioning an on-board antenna system according to any one of claims 1 to 10, **characterised in that** it comprises the following steps:
• calculating the equivalent noise temperature (Tsyst) of said antenna as a function of the misalignment angle of the sources of the set of sources, revealing a relaxation phenomenon;
• calculating the directivity requirement of the sources of the set of sources as a function of the misalignment angle of said sources, taking into account the relaxation phenomenon;
• calculating the sampling pitch of the sources so as to fulfil the directivity requirement calculated for the set of sources.

12. The method according to claim 11 for dimensioning an on-board antenna system according to claim 9, **characterised in that** it further comprises a step of calculating the offset to be applied to the focal array relative to the reflector so as to take into account the dissymmetry of the misalignment loss performances according to all of the directions of said antenna.

## Patentansprüche

1. Bordantennensystem für Satelliten, das einen Satz von Quellen, die eine Fokalanordnung bilden, umfasst, die durch einen Abtastschritt getrennt sind, wobei jede Quelle des Quellensatzes einen Fehlausrichtungswinkel hat, wobei die Bordantenne Richtwirkung, Verstärkung und äquivalente Rauschtemperatur (Tsyst) hat, **dadurch gekennzeichnet, dass** der Abtastschritt Folgendes ist:
• variabel,
• und so konfiguriert, dass die Richtwirkung der Antenne in Abhängigkeit vom Fehlausrichtungswinkel der Quellen optimiert und das Verhältnis zwischen Verstärkung und äquivalenter Rauschtemperatur (Tsyst), das dem Gütefaktor des Systems entspricht, im Wesentlichen konstant gehalten wird.

2. Bordantennensystem nach Anspruch 1, **dadurch gekennzeichnet, dass** die Antenne mehrere Strahlen erzeugt.

3. Bordantennensystem nach einem der Ansprüche 1 bis 2, **dadurch gekennzeichnet, dass** es n Reihen von Quellen enthält, von denen eine erste Teilmenge von p Reihen von Quellen einen ersten konstanten Abtastschritt hat und eine zweite Teilmenge von n-p Reihen einen zweiten Abtastschritt hat, der konstant ist und sich von dem ersten Abtastschritt unterscheidet, wobei n und p natürliche ganze Zahlen gleich oder größer als 1 sind und n gleich oder größer als p ist.

4. Bordantennensystem nach einem der Ansprüche 1 bis 2, **dadurch gekennzeichnet, dass** es n Reihen von Quellen umfasst, von denen eine erste Teilmenge von p Reihen von Quellen einen ersten konstanten Abtastschritt und eine zweite Teilmenge von n-p Reihen einen zweiten variablen Abtastschritt hat, und wobei n und p natürliche ganze Zahlen gleich oder größer als 1 sind und n gleich oder größer als p ist.

5. Bordantennensystem nach Anspruch 4, für das ein Entspannungsphänomen existiert, das einer Senkung der Rauschtemperatur aufgrund einer Fehlausrichtung des Strahls entspricht, **dadurch gekennzeichnet, dass** diejenige(n) aus dem Satz von Quellen, die einen Fehlausrichtungswinkel hat/haben, der gleich oder größer als eine vorbestimmte Schwelle ist, die zweite Teilmenge von Quellen mit dem zweiten variablen Abtastschritt bildet/-n.

6. Bordantennensystem nach einem der Ansprüche 4 bis 5, mit einer Betriebswellenlänge λ, **dadurch gekennzeichnet, dass**:
• der Satz von Quellen etwa 550 Quellen umfasst,
• die erste Teilmenge aus Quellen aus dem Quellensatz besteht, die einen Fehlausrichtungswinkel von gleich oder weniger als 7° haben, und einen konstanten Abtastschritt gleich 1,4λ hat,
• die zweite Teilmenge von Quellen aus dem Quellensatz besteht, die einen Fehlausrichtungswinkel zwischen 7° und 9° haben, und eine von 1,4λ bis 1,6λ variable Abtastteilung hat,
• wobei die Antenne eine Richtwirkung hat, die im Wesentlichen gleich 44 dBi ist.

7. Bordantennensystem nach Anspruch 6, **dadurch gekennzeichnet, dass** es Fehlausrichtungsverlustleistungen gemäß dem Satz von Richtungen der Antenne von weniger als 1 dB hat.

8. Bordantennensystem nach einem der vorherigen Ansprüche, **dadurch gekennzeichnet, dass** es ferner Ringe umfasst, die auf beiden Seiten von wenigstens einem Teil der Quellen angeordnet sind.

9. Bordantennensystem nach einem der vorherigen Ansprüche, **dadurch gekennzeichnet, dass** es einen von dem Quellensatz beleuchteten Reflektor (R) und wenigstens ein mit dem Quellensatz assoziierte Horn umfasst.

10. Bordantennensystem nach Anspruch 9, **dadurch gekennzeichnet, dass** es ein Verhältnis zwischen dem Fokalabstand und dem Durchmesser des Reflektors (R) von gleich oder mehr als 1,6 hat.

11. Verfahren zum Dimensionieren eines Bordantennensystems nach einem der Ansprüche 1 bis 10, **dadurch gekennzeichnet, dass** es die folgenden Schritte beinhaltet:
• Berechnen der äquivalenten Rauschtemperatur (Tsyst) der Antenne in Abhängigkeit vom Fehlausrichtungswinkel der Quellen des Quellensatzes, so dass ein Entspannungsphänomen entsteht;
• Berechnen der Richtwirkungsanforderung der Quellen des Quellensatzes in Abhängigkeit vom Fehlausrichtungswinkel der Quellen unter Berücksichtigung des Entspannungsphänomens;
• Berechnen der Abtastschritte der Quellen, um die für den Quellensatz berechnete Richtwirkungsanforderung zu erfüllen.

12. Verfahren nach Anspruch 11 zum Dimensionieren eines Bordantennensystems nach Anspruch 9, **dadurch gekennzeichnet, dass** es ferner einen Schritt des Berechnens des Versatzes beinhaltet, der auf das Fokalnetz relativ zum Reflektor anzuwenden ist, um die Dissymmetrie der Fehlausrichtungsverlustleistungen gemäß allen Richtungen der Antenne zu berücksichtigen.
